# EUROPÄISCHE PATENTSCHRIFT

(11) **EP 2 325 392 B1**
(45) Veröffentlichungstag und Bekanntmachung des Hinweises auf die Patenterteilung: **30.09.2020**
(21) Anmeldenummer: 10002895.0
(22) Anmeldetag: 18.03.2010
(51) Int. Cl.: E01C 19/40, E01C 19/48

(54) **VERFAHREN ZUM EINBAUEN EINES BELAGES, EINBAUBOHLE UND STRASSENFERTIGER**
METHOD FOR LAYING A ROAD PAVING AND PAVING SCREED
PROCÉDÉ DE PAVAGE ET POUTRE FINISSEUSE

(30) Priorität: 20.11.2009 EP 09014516
(43) Veröffentlichungstag der Anmeldung: 25.05.2011
(62) Teilanmeldung aus: 16189023.1
(73) Patentinhaber: Joseph Vögele AG, 67067 Ludwigshafen (DE)
(72) Erfinder: Buschmann, Martin, Dipl.-Ing., 67435 Neustadt (DE); Zegowitz, Günter, 64753 Brombachtal (DE); Eul, Achim, 68305 Mannheim (DE); Weiser, Ralf, 68526 Ladenburg (DE); Munz, Roman, Dipl.-Ing., 67435 Neustadt (DE); Angermann, Nicole, 68782 Brühl (DE); Pawlik, Christian, Dr.-Ing., 67435 Neustadt (DE); Bertz, Klaus, 67596 Dittelsheim-Heßloch (DE)
(74) Vertreter: Grünecker Patent- und Rechtsanwälte PartG mbB

(56) Entgegenhaltungen:
- EP-A1- 0 374 428
- EP-A2- 1 310 598
- EP-A2- 1 905 899
- WO-A1-00/70150
- DE-A1- 3 127 377
- GB-A- 2 091 792
- US-A- 3 545 349
- US-A- 4 493 585

## Beschreibung

Die Erfindung betrifft eine Einbaubohle gemäß Oberbegriff des Patentanspruchs 1, sowie einen Straßenfertiger gemäß Oberbegriff des Patentanspruchs 9.

Eine gattungsgemäße Einbaubohle und ein gattungsgemäßer Straßenfertiger sind bekannt aus WO 00/70150 A1. In der Einbaubohle des aus WO 00/70150 A1, Figur 7, 12bekannten Straßenfertigers ist ein durch eine drehantreibbare Exzenterwelle angetriebener Tamper vorgesehen, dessen Tamperleiste mit einem von der Exzenterwelle mit im Wesentlichen vertikalen Arbeitstakten angetriebenen Pleuel angetrieben wird. Die Steuerung des Straßenfertigers erhält hinter der Einbaubohle ermittelte Temperatur-Messwerte des eingebauten Belags. Ein Controller ändert in Abhängigkeit von den Temperatur-Messwerten zumindest die Frequenz der Arbeitstakte der Tamperleiste des Tampers.

Beim Einbauen eines Belages aus bituminösem oder Beton-Einbaugut mit einem Straßenfertiger hat die schwimmend geschleppte Einbaubohle das Einbaugut über die gesamte Einbaubreite möglichst gleichmäßig zu verdichten und eine geschlossene, ebene Struktur zu erzeugen. Das Verdichtungsaggregat, z.B. ein sogenannter Tamper oder ein Tamper und ein Unwucht-Vibrator, soll eine möglichst hohe, gleichbleibende und über die Belagstärke durchgehende Vorverdichtung erzeugen, damit unterschiedliche oder variierende Belagstärken keinen nennenswerten Einfluss auf die Endverdichtung haben. Der Hub und die Frequenz des Tampers beeinflussen hierbei die Vorverdichtung und das Schwimmverhalten der Einbaubohle. Je größer der Hub ist, desto höher wird die Vorverdichtung und desto tiefer wird vorverdichtet. Die Frequenz lässt sich individuell stufenlos verstellen. EP 0 493 664 A offenbart z.B. die Tamperfrequenz beispielsweise in Abhängigkeit von der Einbaugeschwindigkeit zu verstellen. Es ist ferner zweckmäßig, den Tamperhub der Belagstärke so anzupassen, dass die Einbaubohle mit möglichst geringem positiven Anstellwinkel einbaut. Ist der Hub für die Belagstärke zu groß, kann ein negativer Anstellwinkel der Einbaubohle entstehen, wodurch es zu einer offenen, rissigen Oberflächenstruktur bzw. unkontrollierbarem Nivellierverhalten der Einbaubohle kommen kann, woraus Unebenheiten resultieren. Die Belagstärke wird z.B. durch die Einstellung der Höhenlage der Zugpunkte der Einbaubohle am Straßenfertiger vorgegeben. Auch die Frequenz und die Einbaugeschwindigkeit müssen aneinander angepasst werden. Bisher wird die Abstimmung individuell so gewählt, dass die Einbaubohle mit möglichst geringem positiven Anstellwinkel einbaut. Die Einbaugeschwindigkeit bestimmt andererseits die Wirkung des Verdichtungsaggregats auf die Oberfläche. Die Einbaugeschwindigkeit ist so zu wählen, dass eine möglichst konstante Materialversorgung durch die Transportfahrzeuge gewährleistet ist. Da die Einbaugeschwindigkeit einen großen Einfluss auf die Vorverdichtung hat, sollte sichergestellt sein, dass die Einbaubohle mit geringem positiven Anstellwinkel einbaut, um gute Ebenheit zu gewährleisten, d.h. die gefahrene Einbaugeschwindigkeit muss die gute Vorverdichtung ermöglichen. Der Hub wird bisher in mehreren Stufen manuell verstellt, wobei der Einbaubetrieb jeweils zu unterbrechen ist. Jede Hubstufe stellt jedoch nur einen Kompromiss dar, da sie nur zu einer Belagstärke passt.

Aus der Informationsschrift "Für jede Aufgabe die richtige Einbaubohle", der Firma Joseph Vögele AG, 68146 Mannheim/DE, Nr. 2400/10/2.1997, Seite 4, und aus EP 1 310 598 A2, Figur 3 und 5, Spalte 7, ist es bekannt, den Hub des einen Tamper aufweisenden Verdichtungsaggregats manuell dadurch zu verstellen, dass eine in einem die Stampferleiste antreibenden Pleuel drehbare Exzenterbuchse relativ zu einem Exzenterabschnitt der antreibenden Exzenterwelle verdreht wird. Die Exzenterbuchse ist auf den Exzenterabschnitt der Exzenterwelle gespannt und so mit dem Exzenterabschnitt drehfest gekoppelt, und lässt sich nach Lösen einer Spannschraube relativ zum Exzenter-abschnitt verdrehen und wieder fixieren. Die Exzenterwelle wird von einem Hydromotor angetrieben, dessen Drehzahl z.B. stufenlos veränderbar ist. Wird vor dem Einbauen eine bestimmte Belagstärke festgelegt, dann wird der Hub auf diese Belagstärke eingestellt. Wird die Belagstärke verändert, müssen der Einbau unterbrochen und der Hub auf die neue Belagstärke eingestellt werden. Die Einstellung ist zeitaufwändig und mühsam und erfordert hohe Sorgfalt.

In der Einbaubohle des aus GB 2091792 A bekannten Straßenfertigers ist eine Tamperleiste fest mit dem Glättblech der Einbaubohle verbunden. Das Glättblech ist in einem Unterrahmen befestigt, der an einem Hauptrahmen in Vibrationsdämpfern aufgehängt ist. Ein am Hauptrahmen befestigter Exzenterantrieb treibt ein am Unterrahmen angelenktes Pleuel, das den Unterrahmen um eine Schwenkachse mit einem elliptischen Bewegungshub verschwenkt, um gleichzeitig verdichtend, glättend und als Vibrationseinrichtung auf das Einbaumaterial zu wirken. Der Hub des Pleuels ist hydraulisch verstellbar, wobei die Achse eines im Pleuelauge angeordneten Wälzlagers in einem auf einer Antriebswelle angeordneten Kugelgelenk relativ zur Achse der Antriebswelle schräggestellt wird.

Bei der aus EP 1 905 899 A2 bekannten Einbaubohle ist eine relativ zum Glättblech antreibbare Tamperleiste über Laschen mit zweiarmigen Schwenkhebeln verbunden, die um eine stationäre Achse durch einen Exzenterantrieb geschwenkt werden. Der Exzenterantrieb weist an einer angetriebenen Welle einen exzentrischen Zapfen auf, der in einen Längsschlitz im Schwenkhebel eingreift. Der Exzenterantrieb ist mittels eines Kurbel-Spindeltriebs manuell in stationären Längsführungen des Bohlengrundkörpers verschiebbar, wodurch sich der Hub der Tamperleiste ändert. Eine Änderung des Hubs erfordert eine Unterbrechung der Einbaufahrt des Straßenfertigers. Die Kurbel des Spindeltriebs kann durch einen Motor ersetzt sein.

Aus DE 198 36 269 A ist ein Verfahren bekannt, die Frequenz des Tampers in Abhängigkeit vom Anstellwinkel der Einbaubohle zu variieren, wobei der Anstellwinkel der Einbaubohle über wenigstens einen Sensor laufend abgetastet wird. Die Verstellung der Frequenz erfolgt automatisch, während andere Maschinenparameter abhängig von den jeweiligen Einbauparametern von einem Bediener eingestellt werden.

Aus DE 40 40 029 A ist ein Verfahren bekannt, bei dem während des Einbaus die Frequenz des Tampers abhängig von der Ist-Einbaugeschwindigkeit variiert wird.

US 3,545,349 A offenbart eine Einbaubohle mit einem Tamper zum Vorverdichten von Einbaumaterial, dessen Tamperhub mittels eines Exzenterantriebs einstellbar ist.

Der Erfindung liegt die Aufgabe zugrunde, eine Einbaubohle und einen Straßenfertiger anzugeben, die eine gleichmäßig hohe Qualität eines eingebauten Belages ermöglichen, so z.B. den Einbau eines Belages mit in Arbeitsfahrtrichtung gleichmäßiger Stärke und sowohl in der als auch quer zur Arbeitsfahrtrichtung gleichförmiger Verdichtung.

Die gestellte Aufgabe wird mit den Merkmalen des Patentanspruchs 1 gelöst.

Da zumindest der Hub des Verdichtungsaggregats abhängig von wenigstens einem Einbauparameter wie zumindest der Einbaugeschwindigkeit und/oder der Belagstärke vom Regelsystem automatisch verstellt wird, stehen der Hub und der jeweilige Einbauparameter in einem optimalen Verhältnis zueinander, aus dem nicht nur eine weitgehend konstante Vorverdichtung unabhängig von Variationen der Einbauparameter resultiert, sondern ein optimal kleiner positiver Anstellwinkel der Einbaubohle gehalten wird, der eine geschlossene und ebene Oberfläche des Belages und gleichbleibend hohe Qualität des eingebauten Belages gewährleistet. Die Verstellungen können bequem für alle Pleuel gleichzeitig vorgenommen werden, [ursprüngliche Seite 3, Absatz 3] Hierfür ist, entweder an der Einbaubohle oder im Straßenfertiger, das mit dem Verstellgetriebe operativ verbundene, automatische, vorzugsweise computerisierte, Regelsystem vorgesehen, in das Einbauparameter wie zumindest die Einbaugeschwindigkeit und/oder die Belagstärke eingegeben werden oder die dort vorhanden sind, und an dem beispielsweise ein durch das Verdichtungsaggregat zu erzeugender Vorverdichtungsgrad einstellbar ist. Das Regelsystem passt dann bei laufendem Einbau den Hub automatisch an sich abzeichnende Änderungen zumindest eines Einbauparameters an.

In der Einbaubohle ermöglicht es das bei laufendem Einbau betätigbare Verstellgetriebe, den Hub so zu verstellen, dass der Hub beispielsweise vor oder bei Änderungen der Einbaugeschwindigkeit und/oder der Belagstärke, wie sie beim Einbauen entweder aufgrund äußerer Einflüsse auftreten oder mit Absicht vorgenommen werden, jeweils weitgehend optimal zur Einbaugeschwindigkeit und/oder Belagstärke passt, woraus eine optimale und konstante Vorverdichtung und hohe Qualität des eingebauten Belages resultieren. Da sich der Hub bei laufendem Einbau verstellen lässt, braucht der Einbaubetrieb zur Hubverstellung nicht unterbrochen zu werden, und wird das Personal entlastet. Der Fertigerführer oder ein Bedienungsmann an der Einbaubohle kann die Verstellung alternativ nach Bedarf vornehmen. Besonders zweckmäßig erfolgt die Verstellung jedoch automatisch in Abhängigkeit von Einbauparametern wie der Einbaugeschwindigkeit und/oder Belagstärke, so dass die gleichmäßige hohe Endqualität des Belages ohne nennenswerte Einflussnahme des Personals erreicht wird.

Der mit dieser Einbaubohle ausgestattete Straßenfertiger ermöglicht es, dank des Regelsystems und von diesem generierter und von Stellgliedern umgesetzter Stellgrößen, eine gleichmäßig hohe Qualität eines eingebauten Belages zu erzielen, wobei in einem automatischen Ablauf eine in Einbaufahrtrichtung gleichmäßige Belagstärke und eine sowohl in Einbaufahrtrichtung als auch quer dazu gleichförmige Verdichtung geregelt werden, ohne dass dabei ein Bediener komplizierte Aufgaben zu lösen oder Parameter zu wählen braucht. Denn die Stellgrößen, die zumindest durch Stellglieder zur Erstellung des Hubs und/oder der Frequenz des Tampers umgesetzt werden, werden in Abhängigkeit von relevanten Prozessparametern oder Maschinenparametern bzw. Einbauparametern automatisch und prozessorientiert generiert.

Hierbei umfasst das Verdichtungsaggregat zumindest einen Tamper mit jeweils mehreren Pleueln in jedem Abschnitt der Einbaubohle, d.h. in der Grundbohle, in jeder Ausziehbohle, und gegebenenfalls auch in an den Ausziehbohlen angebauten Bohlenverbreiterungsteilen. Um eine noch bessere Vorverdichtung zu erzielen, kann der jeweilige Tamper mit einem Unwucht-Vibrator kombiniert werden, der das Glättblech der Einbaubohle mit im Wesentlichen vertikal wirkenden Unwuchtimpulsen beaufschlagt. Die Vibrationsfrequenz kann, beispielsweise, wie bekannt, über ein Stromregelventil in einem bestimmten Bereich verstellbar sein, und verfahrensgemäß ebenfalls in Abhängigkeit von dem zumindest einen Einbauparameter automatisch mitverstellt werden. Sollte die Einbaubohle auch über eine Hochverdichtungseinrichtung verfügen (siehe die obenerwähnte technische Information "Für jede Aufgabe die richtige Einbaubohle", Seite 8), die mit hochfrequenten hydraulischen Druckimpulsen arbeitet, deren Frequenz und Pressdruck einstellbar sind, kann zweckmäßig auch die Verstellung der Hochverdichtungseinrichtung abhängig von solchen Einbauparametern vorgenommen, so dass beispielsweise bei variierender Einbaugeschwindigkeit und/oder extrem ungleichmäßiger Belagstärke dennoch eine konstant hohe Endqualität des eingebauten Belages resultiert.

Hierfür sollte das Regelsystem wenigstens eine von Einbauparametern abhängige Kennlinie oder ein Kennfeld zur automatischen Verstellung des Hubes oder des Hubes und der Frequenz der Arbeitstakte des Verdichtungsaggregates aufweisen.

Das Verstellgetriebe kann zwischen einer drehantreibbaren Exzenterwelle in der Einbaubohle und einer auf der Exzenterwelle in einem die Tamperleiste mit im Wesentlichen vertikalen Arbeitstakten antreibenden Pleuel drehbaren Exzenterbuchse vorgesehen sein. Der Hub der Tamperleiste ist somit durch eine relative Drehverstellung zwischen der Exzenterbuchse und der Exzenterwelle verstellbar. Abhängig von der relativen Drehposition der Exzenterbuchse auf der Exzenterwelle resultiert der halbe Hub eines Arbeitstaktes aus der Summe der Exzentrizität eines Exzenterabschnittes der Exzenterwelle und einem Teilbereich bis zum Maximum der Exzentrizität der Exzenterbuchse.

Alternativ ist das Verstellgetriebe zwischen einer drehantreibbaren Exzenterwelle in der Einbaubohle und einer drehfest auf der Exzenterwelle angeordneten, jedoch quer zur Achse der Exzenterwelle verschiebbaren, in einem die Tamperleiste antreibenden Pleuel drehbar gelagerten Exzenterbuchse derart angeordnet, dass der Hub durch eine Querverschiebung der Exzenterbuchse relativ zur Exzenterwelle verstellbar ist. Das dann wirksame Ausmaß der Exzentrizität der Exzenterbuchse richtet sich nach dem Ausmaß der Querverschiebung der Exzenterbuchse relativ zur Exzenterwelle. Die Exzenterbuchse wirkt exzentrisch, kann aber kreiszylindrisch ausgebildet sein.

Als weitere Alternative ist das Verstellgetriebe zwischen einem eine drehantreibbare Exzenterwelle stützenden Lagerbock und einem mit einem die Tamperleiste antreibenden Pleuel gelenkig verbundenen, im Lagerbock verstellbaren Verstellhebel angeordnet (Kniehebelprinzip), wobei der Verstellhebel und eine von der Exzenterwelle antreibbare Schubstange in einer gemeinsamen Gelenkachse mit dem Pleuel gekoppelt sind, derart, dass eine Verstellung des Verstellhebels im Lagerbock den über die Schubstange von der Rotation der Exzenterwelle erzeugten, wirksamen Hub der Tamperleiste verändert. Dabei weist der Lagerbock eine gerade oder bogenförmige Führungsbahn auf, in die ein Schwenkwiderlager des Verstellhebels eingreift, das mittels des Verstellgetriebes entlang der Führungsbahn verlagerbar und in gewählten Einstellpositionen fixiert ist, wobei die Verlaufsrichtung der Führungsbahn zumindest in etwa zur Achse der Exzenterwelle weist. Die Verstellung des Schwenkwiderlagers des Verstellhebels resultiert in einer Änderung von der Exzenterwelle abgegriffenen Hubs der Tamperleiste.

In der Einbaubohle ist ein hydraulisch und/oder elektrisch und/oder mechanisch betätigbares Verstellgetriebe vorgesehen, das, gegebenenfalls selbst bei laufendem Einbau, die jederzeitige Verstellung des Hubes ermöglicht, ohne manuell eingreifen zu müssen.

Bei der Ausführungsform mit der relativ zur Exzenterwelle verdrehbaren Exzenterbuchse ist in der Exzenterwelle ein axial verstellbarer Mitnehmer drehfest gelagert, der in eine gewindegangartige Führungsbahn der auf der Exzenterwelle verdrehbaren Exzenterbuchse eingreift. Bei einer Verstellung, vorzugsweise auf elektrischem und/oder hydraulischem und/oder mechanischem Weg, des Mitnehmers in Achsrichtung der Exzenterwelle wird über die gewindegangartige Führungsbahn die Exzenterbuchse verdreht und in der jeweils gewählten Einstellung wieder drehfest fixiert.

Bei einer alternativen Ausführungsform ist in der Exzenterwelle drehfest ein axial beweglicher Verstellmechanismus angeordnet, der taktweise ein mit der drehbar gelagerten Exzenterbuchse zusammenwirkendes Dreh-Schrittschaltwerk betätigt, um die Exzenterbuchse in Schritten relativ zur Exzenterwelle zu verdrehen, und in der gewählten Drehposition drehfest mit der Exzenterwelle zu kuppeln.

Bei einer weiteren alternativen Ausführungsform kann zwischen der Exzenterwelle und der Exzenterbuchse ein Spannmechanismus vorgesehen sein, der die Exzenterbuchse kraftschlüssig oder reibschlüssig oder formschlüssig mit der Exzenterwelle kuppelt und durch einen in der Einbaubohle abgestützten Axial-Lösemechanismus vorübergehend in eine Lösestellung bringbar ist, in der die Kopplung zwischen der Exzenterwelle und der Exzenterbuchse aufgehoben wird und diese beiden Komponenten relativ zueinander verdrehbar sind oder selbsttätig verdreht werden.

Bei einer Ausführungsform mit der quer zur Achse der Exzenterwelle verlagerbaren Exzenterbuchse ist zwischen der Exzenterwelle und der drehfest mit der Exzenterwelle gekuppelten Exzenterbuchse mindestens ein mittels wenigstens einer in der Exzenterwelle axial verlagerbare Steuerstange quer zur Exzenterwelle verstellbarer, die Exzenterbuchse tragender Führungsstein mit einer schrägen Führungsfläche vorgesehen. Über die schräge Führungsfläche wird der Führungsstein quer zur Achse der Exzenterwelle verlagert, um die Exzenterbuchse zu verstellen bzw. um deren wirksamen Anteil der Exzentrizität zu ändern. Die Exzenterbuchse braucht hier nicht exzentrisch ausgebildet zu sein, sondern kann zylindrisch sein.

Hierbei ist es zweckmäßig, wenn die schräge Führungsfläche des Führungssteins, zweckmäßig zweier diametral gegenüberliegender Führungssteine, axial verschiebbar an einer schrägen Rampe entweder in der Exzenterbuchse oder an der Steuerstange anliegt.

In Fall des Kniehebelmechanismus ist es zweckmäßig, wenn die Führungsbahn in Bezug auf die Achse der Exzenterwelle und die Gelenkachse am Pleuel derart angeordnet ist, dass ein unterer Totpunkt des von der Exzenterwelle induzierten Arbeitstaktes der mit dem Pleuel verbundenen Tamperleiste unabhängig von der Einstellposition des Schwenkwiderlagers des Verstellhebels entlang der Führungsbahn ortsfest bleibt, vorzugsweise oder beispielsweise ortsfest in Relation zu einem an einem den Lagerbock tragenden Rahmen der Einbaubohle montierten Glättblech. Dies bedeutet, dass nur der obere Totpunkt des Arbeitstaktes in Hochrichtung verstellt wird, und sich die Lage des unteren Totpunktes in Bezug auf das Glättblech beim Verstellen des Hubes nicht verändert

Um Einbauparameter oder Änderungen von Einbauparametern erfassen und dem Regelsystem übermitteln oder in dieses eingeben zu können, ist bei einer zweckmäßigen Ausführungsform des Straßenfertigers am Straßenfertiger selbst und/oder der Einbaubohle und/oder den Holmen wenigstens ein Sensor, vorzugsweise mehrere in der und quer zur Einbaufahrtrichtung verteilte Sensoren, zum Erfassen von Ist-Einbauparametern vorgesehen, wobei die Sensoren mit dem Regelsystem verknüpft sind oder verknüpfbar sind. Da zumindest relevante Einbauparameter, wie zumindest der Anstellwinkel der Einbaubohle, oder Änderungen davon über die Sensoren erfassbar und an das Regelsystem übermittelbar sind, ist der Bediener entlastet, und ergibt sich eine gleichbleibend hohe Qualität des eingebauten Belages.

Bei einer weiteren zweckmäßigen Ausführungsform ist am Straßenfertiger und/oder der Einbaubohle eine Eingabe- und Anzeigesektion am Regelsystem oder einer mit dem Regelsystem verknüpften Maschinensteuerung zum zusätzlichen oder alternativen Einstellen von Größen, Werten oder Parametern, zumindest für den Hub und/oder die Frequenz, aber auch den Anstellwinkel der Einbaubohle, vorgesehen, die durch Bediener benutzbar ist, um in das Regelsystem bedarfsabhängig zusätzliche Informationen einzugeben.

Um Einbauparameter oder Änderungen von Einbauparametern erfassen und dem Regelsystem übermitteln oder in dieses eingeben zu können, ist bei einer zweckmäßigen Ausführungsform des Straßenfertigers am Straßenfertiger selbst und/oder der Einbaubohle und/oder den Holmen wenigstens ein Sensor, vorzugsweise mehrere in der und quer zur Einbaufahrtrichtung verteilte Sensoren, zum Erfassen von Ist-Einbauparametern vorgesehen, wobei die Sensoren mit dem Regelsystem verknüpft sind oder verknüpfbar sind. Da zumindest relevante Einbauparameter, wie zumindest der Anstellwinkel der Einbaubohle, oder Änderungen davon über die Sensoren erfassbar und an das Regelsystem übermittelbar sind, ist der Bediener entlastet, und ergibt sich eine gleichbleibend hohe Qualität des eingebauten Belages.

Bei einer weiteren zweckmäßigen Ausführungsform ist am Straßenfertiger und/oder der Einbaubohle eine Eingabe- und Anzeigesektion am Regelsystem oder einer mit dem Regelsystem verknüpften Maschinensteuerung zum zusätzlichen oder alternativen Einstellen von Größen, Werten oder Parametern, zumindest für den Hub und/oder die Frequenz, aber auch den Anstellwinkel der Einbaubohle, vorgesehen, die durch Bediener benutzbar ist, um in das Regelsystem bedarfsabhängig zusätzliche Informationen einzugeben.

Anhand der Zeichnungen werden Ausführungsformen des Erfindungsgegenstandes erläutert. Es zeigen:
- Fig. 1: eine schematische Seitenansicht eines mit einer Einbaubohle ausgestatteten Straßenfertigers beim Einbauen eines Belages,
- Fig. 2: ein Diagramm zur Verdeutlichung zweier Kennlinien bzw. eines Kennfeldes,
- Fig. 3: eine Perspektivansicht eines Teiles einer mit einem Verdichtungsaggregat ausgestatteten Einbaubohle,
- Fig. 4: eine Perspektivschnittdarstellung einer Ausführungsform einer Hubverstelleinrichtung,
- Fig. 5: eine perspektivische Teilschnittansicht einer weiteren Ausführungsform einer Hubverstelleinrichtung,
- Fig. 6: einen Längsschnitt einer weiteren Ausführungsform einer Hubverstelleinrichtung,
- Fig. 7: einen Längsschnitt einer weiteren Ausführungsform einer Hubverstelleinrichtung,
- Fig. 8: eine Perspektivschnittansicht einer weiteren Ausführungsform einer Hubverstelleinrichtung,
- Fig. 9: eine Perspektivschnittdarstellung einer weiteren Ausführungsform einer Hubverstelleinrichtung, und
- Fig. 10: eine Perspektivansicht einer weiteren Ausführungsform einer Hubverstelleinrichtung.

Ein Straßenfertiger 1 in Fig. 1 zum Einbauen eines Belages 6 aus bituminösem oder Beton-Einbaumaterial 5 auf einem Untergrund 7 weist an einem Chassis 2 einen Einbaumaterialbunker 4 und in einem Führerstand ein Bedienpult P einer Steuerung, z.B. mit einem Regelsystem 25, auf. Alternativ könnte das Regelsystem 25 auch an anderer Stelle im Straßenfertiger 1 oder in einer vom Straßenfertiger geschleppten Einbaubohle 3 angeordnet sein, und zwar in funktioneller Zuordnung zu der Steuerung bzw. dem Bedienpult P oder einem an der Einbaubohle 3 angeordneten Außen-Bedienpult P'.

Die Einbaubohle 3 ist an Zugholmen 8 befestigt, die beidseitig an Anlenkstellen 9 des Straßenfertigers 1 angeschlossen sind. Die Anlenkstellen 9 können über Verstelleinrichtungen 10, wie Nivellierzylinder, auf- und abverstellt werden, beispielsweise um die Belagstärke S des eingebauten Belages 6 einzustellen. Die Einbaubohle 3 umfasst beispielsweise eine Grundbohle 11 und daran verfahrbare Ausziehbohlen 12, jeweils mit einem zumindest einen Tamper 14 bzw. eine Tamperleiste umfassenden Verdichtungsaggregat 13 und einem das Einbaumaterial 5 beaufschlagenden Glättblech 18, wobei, vorzugsweise, die Einbaubohle 3 mit einem kleinen positiven Anstellwinkel α gegenüber einer zum Untergrund 7 parallelen Ebene schwimmend arbeitet. Die Tamperleiste 14 ist zur Vorverdichtung zyklisch in Arbeitstakten antreibbar und führt Hübe H mit einer Frequenz F aus. Bei laufendem Einbau fährt der Straßenfertiger 1 mit einer Einbaugeschwindigkeit V auf dem Untergrund 7.

Gegebenenfalls enthält die Einbaubohle 3 (in der Grundbohle 11 und jeder Ausziehbohle 12) zusätzlich wenigstens einen Unwucht-Vibrator (nicht gezeigt) zum Beaufschlagen des Glättbleches 18 mit vertikalen Impulsen, und, gegebenenfalls in Arbeitsfahrtrichtung hinten zumindest eine Pressleiste einer Hochverdichtungseinrichtung (nicht gezeigt). Der Unwucht-Vibrator und die Hochverdichtungseinrichtung sind wahlweise Optionen einer Einbaubohle 3, während der Tamper 14 zur Grundausstattung gehören kann.

Die Einbaugeschwindigkeit V wie auch die Belagstärke S sind Einbauparameter, die sich gegebenenfalls sogar bei laufendem Einbau ändern oder geändert werden können. Der Tamper 14 hat eine Vorverdichtung im locker auf den Untergrund 7 geschütteten Einbaumaterial 5 zu erzeugen, die unabhängig von sich ändernden Einbauparametern zumindest weitestgehend konstant gehalten werden soll. Weitere, für die Vorverdichtung gegebenenfalls relevante Einbauparameter können die Art und Konsistenz des Einbaumaterials 5, dessen Temperatur, die Umgebungsbedingungen, die Bauweise der Einbaubohle 3, und dgl. sein.

Erfindungsgemäß wird die Vorverdichtung unabhängig von den sich bei laufendem Einbau ändernden Einbauparametern im Wesentlichen konstant gehalten, indem zumindest der Hub H der Arbeitstakte des Tampers 14 in Abhängigkeit von zumindest einem Einbauparameter, gegebenenfalls sogar automatisch, verstellt wird, zweckmäßig auch die Frequenz F, und zwar über das Regelsystem 25, das als Regelführungsgröße zumindest einen Einbauparameter erhält oder kennt und an dem, vorzugsweise, ein gewünschter Vorverdichtungsgrad als Sollwert eingestellt wird. Das Regelsystem 25 kann mit Kennlinien und/oder einem Kennfeld betrieben werden. Jede Kennlinie bzw. das Kennfeld ist vorbestimmt und abgespeichert. Zweckmäßig ist das Regelsystem 25 automatisch und computerisiert.

Fig. 2 zeigt ein Diagramm des Hubs H (oder der Frequenz F) über der Belagstärke S (bzw. der Einbaugeschwindigkeit V). Die durchgezogene Kennlinie H verdeutlicht, wie der Hub H mit zunehmender Belagstärke S (bzw. steigender Einbaugeschwindigkeit V) hier kontinuierlich vergrößert wird. In gestrichelten Linien ist die aus dem Stand der Technik bekannte Maßnahme angedeutet, den Hub H in mehreren Stufen jeweils bei unterbrochenem Einbaubetrieb zu verändern, wobei die schräg schraffierten Felder X und Y verdeutlichen, dass der nach dem Treppenprofil geänderte Hub H bzw. die Vorverdichtung über einen erheblichen Teil der Veränderungen der Belagstärke S bzw. der Einbaugeschwindigkeit V nicht passt.

Die durchgezogene Kennlinie F verdeutlicht die ebenfalls mögliche Änderung der Frequenz mit zunehmender Belagstärke S bzw. Einbaugeschwindigkeit V. Die Kennlinien H, F können in einem Kennfeld abgelegt sein, das das Regelsystem 25 bei laufendem Einbau abarbeitet. Die Kennlinie F, H bzw. das Kennfeld wird so vorbestimmt, dass im Hinblick auf hohe und gleichbleibende Endqualität des eingebauten Belages 6 stets ein optimales Verhältnis zwischen der Belagstärke und/oder der Einbaugeschwindigkeit und zumindest dem Hub H vorliegt, zweckmäßig auch die Frequenz F optimal ist. Die Verstellung des Hubes H, und gegebenenfalls auch der Frequenz F, erfolgt zweckmäßig entweder automatisch und sogar bei laufendem Einbau unter Abgreifen von Änderungen zumindest eines Einbauparameters wie der Belagstärke S und/oder der Einbaugeschwindigkeit V, oder bedienergeführt.

Fig. 3 verdeutlicht einen Innenbereich der Einbaubohle 3 mit dem Tamper 14. Die Tamperleiste 14 ist an der Vorderseite der Einbaubohle 3 durch eine Abdeckung 19 (Einzugsschnauze) abgeschirmt und zwischen der Abdeckung 19 und der vorderen Kante des Glättbleches 18 im Wesentlichen vertikal beweglich geführt. An einem unterseitig das Glättblech 18 tragenden Rahmen 17 der Einbaubohle 3 ist ein Lagerbock 16 montiert, dessen relative Höhenlage beispielsweise mittels einer Justierschraube 20 einstellbar ist, derart, dass die Tamperleiste 14 im unteren Totpunkt jedes Arbeitstaktes eine bestimmte Relativposition zum Glättblech 18 einnimmt. Im Lagerbock 16 (über die Länge des Rahmens 17 können mehrere Lagerböcke 16 montiert sein) ist eine Exzenterwelle 15 drehbar gelagert, die jeweils einen Exzenterabschnitt 22 mit einer bestimmten Exzentrizität aufweist. Der Exzenterabschnitt 22 befindet sich in einem Pleuel 21, das die Exzenterwelle 15 mit der Tamperleiste 14 verbindet. Auf dem Exzenterabschnitt 22 der Exzenterwelle 15 ist eine Exzenterbuchse 23 beispielsweise in der gezeigten Ausführungsform über ein Verstellgetriebe 24, das sich am Rahmen 17 abstützt, drehfest mit dem Exzenterabschnitt 22 gekoppelt und im Pleuel 21 drehbar gelagert. Mittels des Verstellgetriebes 24 lässt sich die Exzenterbuchse 23 relativ zum Exzenterabschnitt 22 der Exzenterwelle 15 verdrehen und in der jeweils eingestellten Drehposition wieder drehfest mit der Exzenterwelle 15 kuppeln. Die relative Verdrehung der Exzenterbuchse 23 gegenüber dem Exzenterabschnitt 22 bewirkt eine Verstellung des Hubes, den das Pleuel 21 auf die Tamperleiste 14 überträgt. Die Verstellung des Hubes kann, vorzugsweise, automatisch über das Regelsystem 25 vorgenommen werden, das in operativer Verbindung mit dem Verstellgetriebe 24 ist, und zwar in Abhängigkeit von Änderungen bestimmter Einbauparameter. Alternativ könnte das Verstellgetriebe 24 nach Bedarf bedienergeführt angesteuert oder betätigt werden.

Die Darstellung des Verstellgetriebes 24 in Fig. 3 ist schematisch, weil das Verstellgetriebe 24 natürlich aufgrund der Drehbewegung der Exzenterwelle 15 indirekt als Hubverstelleinrichtung über die Exzenterwelle 15 auf die Exzenterbuchse 23 einzuwirken hat. Dies wird anhand der weiteren Ausführungsform im Detail erläutert.

Bei dem in Fig. 4 gezeigten Verstellgetriebe 24 sitzt die Exzenterbuchse 23 drehbar auf dem Exzenterabschnitt 22 der Exzenterwelle 15. Diese ist beispielsweise hohl, derart, dass eine innenliegende Steuerstange 27 zu einem außerhalb der Exzenterwelle 15 liegenden Verstellantrieb 26 führt. Die Steuerstange 27 ist mit einem in einer Nut 29 axial in der Exzenterwelle 15 verstellbaren, mit dieser drehfest verbundenen Mitnehmer 28 gekoppelt, der mit einem aus der Nut 29 nach außen vortretenden Fortsatz 30 in eine gewindegangartige Führungsbahn 31 der Exzenterbuchse 23 eingreift.

Der Exzenterabschnitt 22 hat zur Drehachse der Exzenterwelle 15 eine erste Exzentrizität, ist jedoch am Außenumfang zylindrisch. Der zylindrische Außenumfang der Exzenterbuchse 23 ist gegenüber dem zylindrischen Innenumfang exzentrisch. Da der zylindrische Außenumfang der Exzenterbuchse 23 im Pleuel 21 drehbar ist, und die Tamperleiste 14 in einer festgelegten Vertikalebene bewegbar ist, hängt das Ausmaß der resultierenden Exzentrizität aus den ersten und zweiten Exzentrizitäten davon ab, welche relative Drehposition zwischen der Exzenterbuchse 23 und dem Exzenterabschnitt 22 eingestellt ist. Das wirksame Ausmaß der Exzentrizität bestimmt den halben Hub H eines Arbeitstaktes. Durch Verschieben des Mitnehmers 28 in Richtung der Achse der Exzenterwelle 15 lässt sich somit der Hub H stufenlos zwischen einem Minimum und einem Maximum verstellen. Dabei bleibt die Exzenterbuchse 23 stets drehfest mit der Exzenterwelle 15 gekuppelt. Die eingestellte Axialposition des Mitnehmers 28 wird z.B. vom Verstellantrieb 26 gehalten.

Die Exzenterwelle 15 ist beispielsweise am in Fig. 4 linken Ende in einem hier nicht gezeigten Lagerbock drehbar gelagert und wird vom in Fig. 4 rechtsseitigen Ende über einen nicht gezeigten Hydromotor angetrieben. Der Verstellantrieb 26 kann demzufolge vor dem linksseitigen Ende in Fig. 4 in der Einbaubohle oder am Rahmen 17 angeordnet sein.

Fig. 5 unterscheidet sich hauptsächlich von Fig. 4, dass das Verstellgetriebe 24 den in der nach außen offenen Nut 29 der Exzenterwelle 15 axial verschiebbaren Mitnehmer 28 so enthält, dass der Verstellantrieb 26 über die Steuerstange 27 von der Außenseite der Exzenterwelle 15 her angreift. Der Fortsatz 30 des Mitnehmers 28 greift in die gewindegangartige Führungsbahn 31 der Exzenterbuchse 22 ein, die zwar relativ verdrehbar auf dem Exzenterabschnitt 22 der Exzenterwelle 15 sitzt, jedoch über den Mitnehmer 28, die Nut 29 und den Fortsatz 30 in jeder Axialposition des Mitnehmers 28 drehfest mit der Exzenterwelle 15 gekuppelt bleibt.

Das in Fig. 6 gezeigte Verstellgetriebe 24 hat ein Dreh-Schrittschaltwerk, das durch den beispielsweise am Rahmen 17 der Einbaubohle abgestützten Verstellantrieb 26 taktweise betätigt wird, um die Exzenterbuchse 23 relativ zum Exzenterabschnitt 22 der Exzenterwelle 15 zu verdrehen. Im Pleuel 21 ist die Exzenterbuchse 23 über wenigstens ein Wälzlager 32 drehbar gelagert. Im Exzenterabschnitt 22 ist zumindest eine axiale Nut 29 vorgesehen, in der ein Verstellmechanismus 30 axial beweglich aber drehfest mit der Exzenterwelle 15 gekuppelt angeordnet ist. Am linksseitigen Ende des Verstellmechanismus 33 in Fig. 6 ist eine Sägezahn-Verzahnung 34 (Umfangsverzahnung) vorgesehen, wie auch eine dazu in Umfangsrichtung versetzte Sägezahn-Verzahnung 35 am rechtsseitigen Ende des Verstellmechanismus 33. Die Exzenterbuchse 23 besitzt an beiden Enden entsprechende Sägezahn-Verzahnungen 37 bzw. 36. Die axiale Länge der Exzenterbuchse 23 zwischen ihren Sägezahn-Verzahnungen 36, 37 ist etwas kürzer als die lichte Weite zwischen den Sägezahn-Verzahnungen 35, 34. Über diese Weitendifferenz ist der Verstellmechanismus 33 mittels beispielsweise eines Ringkolbens 41 des Verstellantriebes 26 (hydraulisch beaufschlagbare Ringkammer 40) hydraulisch axial verstellbar. Das linksseitige Ende des Verstellmechanismus 33 stützt sich an einer Feder 39 eines Anschlages 38 auf der Exzenterwelle 15 ab.

Zum Verdrehen der Exzenterbuchse 23 auf dem Exzenterabschnitt 22 wird der Verstellmechanismus 33 aus der in Fig. 6 gezeigten Position durch den Ringkolben 41 nach links verstellt, bis die Verzahnungen 34, 37 gelöst werden und die Verzahnungen 35, 36 ineinandergreifen. Durch eine Umfangsversetzung zwischen zumindest den Verzahnungen 34 und 35 wird die Exzenterbuchse 23 so um eine Zahnteilung verdreht. Danach wird der Druck in der Ringkammer 40 abgebaut, so dass die Feder 39 den Verstellmechanismus 33 wieder in die in Fig. 6 gezeigte Position verschiebt, und, z.B. die Exzenterbuchse 23 um eine weitere Zahnteilung weiterdreht, die danach wieder drehfest mit dem Exzenterabschnitt 22 gekuppelt wird.

In Fig. 7 weist das Verstellgetriebe 24 als Verstellantrieb 26 den Ringkolben 41 auf. Der Verstellantrieb 26 kann sich am Rahmen 17 der Einbaubohle abstützen. Der Ringkolben 41 greift direkt an einem Axialende der Exzenterbuchse 23 an, die von der am Anschlag 38 auf der Exzenterwelle 15 abgestützten Feder 39 über einen Anschlagring 42 und ein Wälzlager 43 axial auf einen konischen Abschnitt 22' des Exzenterabschnittes 22 der Exzenterwelle 15 gepresst und drehfest mit der Exzenterwelle 15 gekoppelt wird. Die Exzenterbuchse 23 lässt sich gegen die Kraft der Feder 39 durch den Ringkolben 41 aus der in Fig. 7 gezeigten Position nach links verstellen, so dass der Reibschluss mit dem konischen Abschnitt 22' gelöst oder gelockert wird, und sich im Wälzlager 43 beispielsweise die Exzenterwelle 15 relativ zur Exzenterbuchse 23 verdrehen lässt, bis der Ringkolben 41 wieder zurückgezogen und die Exzenterbuchse 23 durch die Feder 39 in erneutem Reibschluss mit dem konischen Abschnitt 22' gebracht werden. Alternativ könnte, beispielsweise ähnlich wie in Fig. 6, die relative Verdrehbewegung auch an der Exzenterbuchse 23 vorgenommen werden. Das Pleuel 21 macht in der Ausführungsform in Fig. 7 diese geringfügigen axialen Bewegungen der Exzenterbuchse 23 mit. Alternativ könnte das Wälzlager 32 im Pleuel 21 oder auf der Exzenterbuchse 23 ein Axialspiel haben. Bei einer nicht gezeigten Alternative könnte die Exzenterbuchse 23 sogar durch eine Verzahnung mit dem konischen Abschnitt 22' jeweils drehfest gekuppelt werden.

Bei der in Fig. 8 gezeigten Ausführungsform der Hubverstelleinrichtung mit dem Verstellgetriebe 24 wird im Unterschied zu dem vorher beschriebenen Ausführungsformen der Fig. 4 bis 7 nicht die Exzenterbuchse 23 relativ zum Exzenterabschnitt 22 der Exzenterwelle 15 verdreht, sondern quer zur Achse der Exzenterwelle 15 verschoben, um die gesamte wirksame Exzentrizität und damit den Hub zu verändern.

Die Exzenterbuchse 23 kann z.B. mit koaxialen inneren und äußeren zylindrischen Umfängen, d.h. kreiszylindrisch, ausgebildet und drehfest auf zwei gegenüberliegenden Führungssteinen 44 angeordnet sein, die in nach außen offenen Nuten der durchbohrten Exzenterwelle 15 quer zur Achse der Exzenterwelle 15 verschiebbar und mit der Exzenterwelle drehfest sind. Jeder Führungsstein 44 besitzt innenliegend eine schräge Führungsfläche 45, die auf einer schrägen Führungsrampe 47 einer Steuerstange 46 aufsteht, die in der Exzenterwelle 15 mittels des Verstellantriebes 26 axial verschiebbar und in der jeweiligen gewählten Einstellposition festsetzbar ist. Der Verstellantrieb 26 kann hydraulisch, elektrisch oder mechanisch ausgebildet sein. Obwohl die Exzenterbuchse 23 zylindrisch ist (herstellungstechnisch günstig), wirkt sie relativ zum Exzenterabschnitt 22 exzentrisch.

In der Ausführungsform der Fig. 9, die funktionell der Ausführungsform von Fig. 8 ähnlich ist, sind im Exzenterabschnitt 22 der Exzenterwelle 15 zwei diametral gegenüberliegende axiale Nuten 29 eingeformt, in denen die Führungssteine 44 axial verschieblich und drehfest mit der Exzenterwelle 15 gekoppelt sind. An jedem Führungsstein 44 greift eine Steuerstange 46' an, die mit dem Verstellantrieb 26 gekoppelt oder koppelbar ist. Die schräge Führungsfläche 47' ist außenseitig am Führungsstein 44 angeformt und greift in eine Axialnut an der Innenoberfläche der Exzenterbuchse 23 ein. In dieser Axialnut ist die schräge Führungsrampe 45' geformt, so dass durch axiale Verstellung der Führungssteine 44 die Exzenterbuchse ähnlich wie in Fig. 8 quer zur Achse der Exzenterwelle verschoben wird und dabei drehfest mit der Exzenterwelle 15 gekoppelt bleibt. Auch hier kann die Exzenterbuchse 23 zylindrisch sein.

In Fig. 10 ist das Verstellgetriebe 24 in einen Kniehebelmechanismus eingegliedert, über den die Drehbewegung der Exzenterwelle 15 mit ihrem Exzenterabschnitt 22 über eine drehbar auf dem Exzenterabschnitt 22 gelagerte Schubstange 48 und eine Gelenkachse 49 auf das Pleuel 21 übertragen wird, an dem die Tamperleiste 14 befestigt ist. Mit dem Pleuel 21 ist, vorzugsweise, an derselben Gelenkachse 49, ein Ende eines Verstellhebels 50 gelenkig gekoppelt, der mit einem Schwenkwiderlager 51 (z.B. einem Zapfen) in einer Führungsbahn 52 des Lagerbocks 16' der Exzenterwelle 15 abgestützt ist. Der Lagerbock 16' kann auf dem Rahmen 17 der Einbaubohle festgelegt sein. Die Führungsbahn 52 ist beispielsweise ein gerader oder bogenförmiger, langlochförmiger Schlitz im Lagerbock 16' und erstreckt sich in einer die Exzenterwelle 15 querschneidenden Ebene. Der Verstellantrieb 26 ist zwischen dem Lagerbock 16' und dem Schwenkwiderlager 51 wirksam, um das Schwenkwiderlager 51 innerhalb der Führungsbahn 52 zu verstellen. Dadurch verändert sich die vom Exzenterabschnitt 22 abgegriffene und vom Verstellhebel 50 auf das Pleuel 21 übertragene Exzentrizität bzw. der Hub der Tamperleiste 14.

Zweckmäßig ist die Führungsbahn 52 in Bezug auf die Achse der Exzenterwelle 15 und die Gelenkachse 49 derart ausgebildet und angeordnet, dass unabhängig von der Verstellposition des Schwenkwiderlagers 51 in der Führungsbahn 52 der untere Totpunkt der Arbeitstakte der Tamperleiste 14 in Relation zum Glättblech 18 ortsfest bleibt, d.h., sich bei der Hubverstellung nur der obere Totpunkt verlagert.

Die Rotation der Exzenterwelle 15 bewegt über den Exzenterabschnitt 22 die Schubstange 48 im Wesentlichen parallel zur Oberseite des Rahmens 17 hin und her. Diese Schwingbewegung bewirkt über die gemeinsame Gelenkachse 49 eine einem Kreisbogenabschnitt folgende Schwenkbewegung des Verstellhebels 50 um das Schwenkwiderlager 51. Der Verstellhebel 50 leitet daraus eine im Wesentlichen vertikale Hubkomponenten für das Pleuel 21 her. Das Ausmaß dieser Hubkomponente wird durch Verstellen des Schwenkwiderlagers 51 in der Führungsbahn 52 verändert.

Die Anlenkpunkte 9 der Zugholme 8 des Straßenfertigers 1 von Fig. 1 sind mit den Nivellierzylindern 10 beispielsweise über Stellglieder 10' (Hydraulikventile oder dgl.) höhenverstellbar und beeinflussen den Anstellwinkel α der Einbaubohle 3. Der Anstellwinkel α sollte positiv aber mit einer optimalen Größe, d.h. nicht zu flach und nicht zu steil sein und wird durch das Regelsystem 25 in optimaler Größe gehalten. Zusätzlich sind am Chassis 2 Hubzylinder 28 angelenkt, die an den Zugholmen 8 angreifen und dazu dienen, beispielsweise für Transportfahrt die Einbaubohle 3 ausgehoben zu positionieren, oder eine Bohlenentlastung vorzunehmen bzw. gegebenenfalls den Auflagedruck der Einbaubohle 3 zu verstärken. Der Tamper 14 des Verdichtungsaggregats 13 ist (siehe Fig. 3) beispielsweise mittels eines Exzenterantriebes mit wählbarem Hub H und wählbarer Frequenz F betreibbar.

Im Bedienpult P oder Außensteuerpult P' ist ein Geschwindigkeitswähler 26 zum Einstellen der Einbaugeschwindigkeit V vorgesehen. Der Geschwindigkeitswähler 26 kann durch ein nicht gezeigtes Stellglied gegebenenfalls auch vom Regelsystem 25 verstellt werden, um die Einbaugeschwindigkeit V zu ändern. Die Einbaugeschwindigkeit V wird durch einen symbolisch angedeuteten Sensor 31 erfasst und an das Regelsystem 25 übermittelt. Der Sensor 31 kann im Straßenfertiger beispielsweise in dem Bedienpult P oder bei einem Fahrantrieb platziert sein oder eine Referenz auf dem Untergrund 7 abtasten. Im Bedienpult P oder bei dem Regelsystem 25 kann eine Eingabesektion 27 zum Eingeben von Parametern und/oder Anzeigen von Parametern vorgesehen sein. Den Hubzylindern 28 ist mindestens ein Stellglied 28', beispielsweise ein magnetbetätigtes Hydraulikventil, zugeordnet. Ferner kann als Ausstattung des Straßenfertigers 1 wenigstens ein Sensor 30 vorgesehen sein, der die Temperatur, Dichte oder Konsistenz des Einbaumaterials, beispielsweise unmittelbar vor der Einbaubohle 3 abgreift und gegebenenfalls als Information an das Regelsystem 25 übermittelt. Diese erfasste Information könnte auch von einem Bediener eingegeben werden. Beispielsweise an der Einbaubohle 3 ist zumindest ein Sensor 29 vorgesehen, der den Anstellwinkel α der Einbaubohle relativ zum Untergrund 7 erfasst. Dieser Sensor 29 könnte den Anstellwinkel α auch an den Zugholmen 8 abgreifen. Es können über die Einbaubreite mehrere Sensoren 29 vorgesehen sein. Weiterhin kann ein Sensor 37 zum Abgreifen der Belagstärke S vorgesehen sein, der beispielsweise den Untergrund 7 oder eine nicht gezeigte Referenz auf dem Untergrund 7 abtastet.

Im Straßenfertiger 1 oder der Einbaubohle 3 sind Stellglieder zum Einstellen des Tamperhubes H bzw. der Tamperfrequenz F vorgesehen und mittels vom Regelsystem 25 generierter Stellsignale dazu bringbar, Stellsignale umzusetzen. Beispielsweise zeigt Fig. 3 das ein Stellglied für den Tamperhub H bildende Getriebe 24 zum Verdrehen der Exzenterbuchse 23 relativ zum Exzenterabschnitt 22. Die jeweils auf die Einbauparameter abgestimmte Einstellung des Tamperhubes H erfolgt automatisch über das Regelsystem 25. Die Exzenterwelle 15 wird beispielsweise von einem Hydromotor 32 drehangetrieben. Dessen Drehzahl bestimmt die Tamperfrequenz F. Als Stellglied 33 für den Hydromotor 32 kann ein magnetbetätigtes Ventil dienen, z.B. ein Proportional-Stromregelventil, das von dem Regelsystem 25 mit Stellsignalen beaufschlagt werden kann.

Unter anderem mittels des Regelsystems 25 werden mehrere verschiedene Maschinen- bzw. Baustellen- bzw. Einbaumaterial-Parameter in Abhängigkeiten voneinander automatisch geregelt, um beispielsweise Fehlerquoten im eingebauten Belag 6 zu minimieren und die Qualität des eingebauten Belages 6 zu steigern.

Der Tamper 14 hat das lose vorgelegte Einbaumaterial 5 so stark zu verdichten, dass eine für die Einbaubohle 3 ausreichende Tragfähigkeit geschaffen wird. Nur dann ist gewährleistet, dass die Einbaubohle 3 mit ihrem Glättblech 18 mit einem günstigen Anstellwinkel α schwimmend geschleppt wird. Der Tamperhub H, die Tamperfrequenz F, die Einbaugeschwindigkeit V und der Anstellwinkel α hängen stark voneinander ab. Wird beispielsweise die Einbaugeschwindigkeit V vermindert, wirkt sich dies bei gleichbleibender Tamperfrequenz und Nivellierzylindereinstellung auf die Vorverdichtung des Einbaumaterials aus. Es erhöht sich die Tragfähigkeit des Einbaumaterials, so dass die Einbaubohle 3 weiter aufschwimmt und sich der Anstellwinkel α vermindert. Wird die Einbaugeschwindigkeit hingegen erhöht, ohne die Tamperfrequenz zu erhöhen, verringert sich die Tragfähigkeit des Einbaumaterials und die Einbaubohle baut mit einem größeren Anstellwinkel a, jedoch mit geringerer Belagstärke S ein. Um solche Einflüsse auf die Endqualität des eingebauten Belages 6 zu minimieren oder zu vermeiden, werden erfindungsgemäß durch das Regelsystem 25 zumindest Stellgrößen für das Verdichtungsaggregat 13 bzw. den Tamper 14 in Abhängigkeit der relevanten Prozesse oder Maschinenparameter automatisch gesteuert und geregelt. Insbesondere erfolgt auf diese Weise als Beitrag zur Qualitätssicherung eine gleichbleibende und optimale Verdichtung des Einbaumaterials über die gesamte Einbaubreite der Einbaubohle.

So wird beispielsweise der Anstellwinkel α mittels des Sensors 29 oder mehrerer in Querrichtung verteilter Sensoren 29 erfasst und an das Regelsystem 25, oder einen dort für speziell diesen Einbauparameter zuständigen Regler, übermittelt, um den Tamperhub H bei einer Änderung des Anstellwinkels α anzupassen, so dass der Anstellwinkel α wieder auf einen optimalen Wert zurückgeführt wird oder sich nicht nennenswert zu ändern vermag, so dass die Soll-Belagstärke S bei gleichbleibend optimaler Vorverdichtung erreicht wird.

Als Nebenaspekt kann der Anstellwinkel α über die Einbaubreite der Einbaubohle 3 variieren. Dann kann das Regelsystem 25 die entsprechende Anpassung des Tamperhubes H für jeden Tamper 14 individuell vornehmen, so dass trotz quer zur Einbaufahrtrichtung variierender Belagstärke S die Verdichtung über die Einbaubreite gleichförmig bleibt.

Unter Berücksichtigung des erfassten Anstellwinkels α oder dessen erfasster Änderungen kann ferner über das Regelsystem 25 der Tamperhub H und die Tamperfrequenz F angepasst werden, und gegebenenfalls zusätzlich eine Verstellung der Nivellierzylinder 10 zusätzlich oder als Alternative zu einer Anpassung der Tamperfrequenz F vorgenommen werden.

Die Anpassung der Tamperfrequenz F kann besonders einfach dadurch vorgenommen werden, dass bei einer Änderung des Tamperhubes H die Tamperfrequenz F automatisch entsprechend einer Kennlinie oder in einem Kennfeld angepasst wird, die bzw. das in das Regelsystem eingegeben oder dort vorhanden ist.

Ein maßgeblicher Einbauparameter ist beispielsweise auch die Dichte oder Konsistenz des Einbaumaterials 5. Falls der Straßenfertiger 1 mit einem Sensor 30, wie erwähnt, ausgestattet ist, mittels dessen die Dichte oder Konsistenz des Einbaumaterials erfassbar ist, dann wird der erfasste Wert mit einer Sollvorgabe verglichen, und wird bei einer Abweichung von der Sollvorgabe über das Regelsystem 25 eine Anpassung beispielsweise des Tamperhubes H und/oder der Tamperfrequenz F und/oder der Nivellierzylindereinstellung vorgenommen, derart, dass bei einer Abweichung der erfassten Dichte oder Konsistenz der Anstellwinkel im Wesentlichen beibehalten und die gleiche Verdichtung und Ebenheit und damit Qualität des Belages 6 erreicht werden.

Auch die Einbaugeschwindigkeit V ist ein maßgeblicher Einbauparameter, da bei einer Änderung eine Anpassung des Tamperhubes H und/oder der Tamperfrequenz F und/oder der Nivellierzylindereinstellung, beispielsweise über das automatische Regelsystem 25 erfordert.

Ein weiterer maßgeblicher Einbauparameter sind die Steifigkeit des Einbaumaterials 5 und/oder dessen Temperatur. Diese Einbauparameter können beispielsweise einzeln oder kombiniert mittels des Sensors 30 oder eines Steifigkeits- und eines Temperatursensors erfasst und an das Regelsystem 25 übermittelt, oder nach Erfassung von einem Bediener an der Sektion 27 eingegeben werden, worauf das Regelsystem, falls durch die erfassten Werte angeraten, den Tamperhub H und/oder die Tamperfrequenz F und/oder die Nivellierzylindereinstellung entsprechend anpasst. Als zusätzliche oder alternative Anpassung kann auch eine Verstellung an den Hubzylindern 28 vorgenommen werden, beispielsweise um die Einbaubohle 3 beim Einbau stärker zu entlasten oder mit Nachdruck in Richtung zum Untergrund 7 zu belasten, wiederum im Hinblick darauf, den Anstellwinkel α so gleichförmig wie möglich zu halten, und die Einbaubohle 3 mit gleichmäßiger Verdichtung des Belages 6 arbeiten zu lassen.

Im Kern werden durch eine derartige Automatisierung Fehlerquoten und Kosten minimiert und die Qualität verbessert, wobei eine erhebliche Entlastung des oder der Bediener des Straßenfertigers eine automatische aber willkommene Konsequenz dieses Verfahrens ist.

## Patentansprüche

1. Einbaubohle (3) für Straßenfertiger (1), mit einem in zyklischen Arbeitstakten mit wählbarem Hub (H) und wählbarer Frequenz (F) antreibbaren Verdichtungsaggregat (13) mit einem Tamper (14) mit einer Tamperleiste (14') zum Vorverdichten eines aus Einbaumaterial (5) eingebauten Belages (6), wobei der Tamper (14) eine relativ zu einem die Tamperleiste (14') mit im Wesentlichen vertikalen Arbeitstakten antreibenden Pleuel (21) drehantreibbare Exzenterwelle (15) zum Antreiben des Pleuels (21) aufweist, wobei das Verdichtungsaggregat (13) ein Verstellgetriebe (24) zum fernbetätigten Verstellen des Hubs (H) des Verdichtungsaggregats (13) aufweist,
wobei das Verstellgetriebe (24) hydraulisch und/oder elektrisch und/oder mechanisch bei laufendem Einbau betätigbar ist,
wobei ein mit dem Verstellgetriebe (24) operativ verbundenes, automatisches Regelsystem (25) vorgesehen ist, in das Einbauparameter wie zumindest die Einbaugeschwindigkeit (V) und/oder die Belagstärke (S) und ein durch das Verdichtungsaggregat erzeugbarer Soll-Vorverdichtungsgrad eingebbar oder vorhaltbar sind,
**dadurch gekennzeichnet, dass** entweder
A. das Verstellgetriebe (24) zwischen der drehantreibbaren Exzenterwelle (15) in der Einbaubohle (3) und einer auf der Exzenterwelle (15) in einem die Tamperleiste (14) mit im Wesentlichen vertikalen Arbeitstakten antreibenden Pleuel (21) drehbaren Exzenterbuchse (23) angeordnet ist, derart, dass der Hub (H) der Tamperleiste (14) durch eine relative Drehverstellung zwischen der Exzenterbuchse (23) und der Exzenterwelle (15) verstellbar ist, wobei in der Exzenterwelle (15) ein axial verstellbarer, vorzugsweise elektrisch und/oder hydraulisch und/oder mechanisch verstellbarer, Mitnehmer (28) drehfest gelagert ist, der in eine gewindegangartige Führungsbahn (31) der verdrehbar auf der Exzenterwelle (15) gelagerten Exzenterbuchse (23) eingreift, oder
B. das Verstellgetriebe (24) zwischen der drehantreibbaren Exzenterwelle (15) in der Einbaubohle (3) und einer drehfest auf der Exzenterwelle (15) angeordneten, quer zur Achse der Exzenterwelle (15) verschiebbaren, in einem die Tamperleiste (14) antreibendem Pleuel (21) drehbaren Exzenterbuchse (23) angeordnet ist, derart, dass der Hub (H) durch eine Querverschiebung der Exzenterbuchse (23) relativ zur Exzenterwelle (15) verstellbar ist, oder
C. das Verstellgetriebe (24) zwischen einem die Exzenterwelle (15) abstützenden Lagerbock (16') und einem mit dem Pleuel (21) gelenkig verbundenen, im Lagerbock (16') verstellbaren Verstellhebel (50) angeordnet ist, wobei der Verstellhebel (50) und die eine von der Exzenterwelle (15) antreibbare Schubstange (48) in einer gemeinsamen Gelenkachse (49) mit dem Pleuel (21) gekoppelt sind, und dass der Lagerbock (16') eine gerade oder bogenförmige Führungsbahn (52) aufweist, in die ein Verstellhebel-Schwenkwiderlager (51) eingreift, das mittels des Verstellgetriebes (24) entlang der Führungsbahn (52) verlagerbar ist, und dass die Verlaufsrichtung der quer zur Exzenterwelle (15) orientierten Führungsbahn zumindest in etwa zur Achse der Exzenterwelle (15) weist.

2. Einbaubohle nach Anspruch 1, **dadurch gekennzeichnet, dass** das Regelsystem (25) wenigstens eine von Einbauparametern abhängige Kennlinie zur automatischen Verstellung des Hubes (H) in Abhängigkeit von den Einbauparametern und dass das Regelsystem (25) ein von Einbauparametern abhängiges Kennfeld zur automatischen Verstellung des Hubes (H) und der Frequenz (F) der Arbeitstakte des Verdichtungsaggregats in Abhängigkeit von Einbauparametern aufweist.

3. Einbaubohle nach Anspruch 1, **dadurch gekennzeichnet, dass** in der Exzenterwelle (15) drehfest ein axial elektrisch und/oder hydraulisch und/oder mechanisch, beweglicher Verstellmechanismus (33) angeordnet ist, der ein mit der auf der Exzenterwelle (15) verdrehbar gelagerten Exzenterbuchse (23) zusammenwirkendes Dreh-Schrittschaltwerk (35, 36, 34, 37) aufweist.

4. Einbaubohle nach Anspruch 1, **dadurch gekennzeichnet, dass** zwischen der Exzenterwelle (15) und der drehbar auf der Exzenterwelle (15) angeordneten Exzenterbuchse (23) ein Spannmechanismus (39, 42) vorgesehen ist, der die Exzenterbuchse (23) kraftschlüssig und/oder reibschlüssig und/oder formschlüssig drehfest mit der Exzenterwelle (15) koppelt, und dass der Spannmechanismus durch einen in der Einbaubohle (3) abgestützten Axial-Lösemechanismus (41) vorübergehend in eine Lösestellung bringbar ist, in der die Kopplung zwischen der Exzenterwelle (15) und der Exzenterbuchse (23) aufgehoben und die Exzenterwelle (15) und die Exzenterbuchse (23) relativ zueinander verdrehbar sind.

5. Einbaubohle nach Anspruch 1, **dadurch gekennzeichnet, dass** zwischen der Exzenterwelle (15) und der drehfest mit der Exzenterwelle (15) gekoppelten, querverstellbaren Exzenterbuchse (23) mittels wenigstens einer in der Exzenterwelle (15) axial verlagerbar geführten Steuerstange (46, 46') quer zur Exzenterwelle (15) verstellbare Führungssteine (44) mit jeweils einer schrägen Führungsfläche (45, 47') vorgesehen sind.

6. Einbaubohle nach Anspruch 5, **dadurch gekennzeichnet, dass** die schräge Führungsfläche (45 bzw. 47') axial verschiebbar an einer schrägen Rampe (47, 47') entweder in der Exzenterbuchse (23) oder an der Steuerstange (46, 46') anliegt.

7. Einbaubohle nach Anspruch 1, **dadurch gekennzeichnet, dass** die Führungsbahn (52) in Bezug auf die Achse der Exzenterwelle (15) und die Gelenkachse (49) am Pleuel (21) derart angeordnet ist, dass ein unterer Totpunkt des Arbeitstaktes der mit dem Pleuel (21) verbundenen Tamperleiste (14) unabhängig von der Einstellung des Schwenkwiderlagers (51) des Verstellhebels (50) entlang der Führungsbahn (52) in Relation zu einem an einem den Lagerbock (16') tragenden Rahmen (17) der Einbaubohle (3) montierten Glättblech (18) ortsfest ist.

8. Einbaubohle nach Anspruch 1, **dadurch gekennzeichnet, dass** ein über die Einbaubreite der Einbaubohle (3) variierender Anstellwinkel (a) und/oder eine variierende Belagstärke (S) erfassbar und zumindest der Hub (H) über die Einbaubreite an die Variation des Anstellwinkels (a) und/oder der Belagstärke (S) individuell anpassbar ist.

9. Straßenfertiger (1) mit wenigstens einer an Zugholmen (8) montierten Einbaubohle (3) gemäß einem der vorangehenden Ansprüche, **dadurch gekennzeichnet, dass** die Zugholme (8) am Straßenfertiger angelenkt und ihre Anlenkpunkte (9) mit Nivellierzylindern (10) höhenverstellbar sind , wobei ein computerisiertes Regelsystem (25) zum automatischen Verstellen zumindest des Hubs (H) des Tampers (14) abhängig von wenigstens einem Einbauparameter mittels von dem Regelsystem (25) generierter und von Stellgliedern umgesetzter Stellgrößen vorgesehen ist, und wobei
der Hub (H) des Tampers (14) bei laufendem Einbau automatisch über das Regelsystem (25) in Abhängigkeit von erfassten Änderungen einer Belagstärke (S) des Belags (6) und/oder einer Einbaugeschwindigkeit (V) des Straßenfertigers (1) verstellbar ist, damit die Vorverdichtung unabhängig von der sich bei laufendem Einbau ändernden Belagstärken (S) und/oder Einbaugeschwindigkeit (V) im Wesentlichen konstant bleibt.

10. Straßenfertiger nach Anspruch 9, **dadurch gekennzeichnet, dass** am Straßenfertiger (1) und/oder der Einbaubohle (3) und/oder den Zugholmen (8) Sensoren (29, 37, 30), vorzugsweise mehrere in der oder quer zur Einbaufahrtrichtung verteilte Sensoren, zum Erfassen von Ist-Einbauparametern wie dem Anstellwinkel (a) der Einbaubohle (3) vorgesehen und mit dem Regelsystem (25) verknüpft sind.

11. Straßenfertiger nach Anspruch 9, **dadurch gekennzeichnet, dass** am Straßenfertiger (1) und/oder der Einbaubohle (3) eine Eingabe- und Anzeigesektion (27) am Regelsystem (25) oder einer mit dem Regelsystem (25) verknüpften Maschinensteuerung zum zusätzlichen oder alternativen Einstellen von Stellgrößen für zumindest den Hub (H) und/oder die Frequenz (F), vorzugsweise auch des Anstellwinkels (a), vorgesehen ist.

## Claims

1. A screed (3) for road pavers (1), comprising a compaction unit (13), particularly a tamper (14) with a tamper bar (14'), that is drivable at cyclical work cycles with selectable stroke (H) and selectable frequency (F) for pre-compacting a pavement (6) made from paving material (5), wherein the tamper (14) comprises a rotatable eccentric shaft (15) with respect to a connecting rod (21) which drives the tamper bar (14') at substantially vertical working cycles, wherein the compaction unit (13) comprises an adjusting mechanism (24) for the remote-controlled adjustment of the stroke (H) of the compaction unit, wherein the adjusting mechanism (24) can be operated hydraulically and/or electrically and/or mechanically during the ongoing paving work, wherein an automatic control system (25) is provided which is operatively connected to the adjusting mechanism (24), and into which paving parameters, such as the paving speed (V) and/or the pavement thickness (S) as well as a target precompaction degree producible by the compaction unit, can be entered or in which said parameters can be stored,
**characterized in that**
A. the adjusting mechanism (24) is arranged between the rotatingly drivable eccentric shaft (15) in the screed (3) and an eccentric bush (23) which is rotatable on the eccentric shaft (15) in a connecting rod (21) driving the tamper bar (14) at substantially vertical work cycles, in such a manner that the stroke (H) of the tamper bar (14) is adjustable by a relative rotational adjustment between the eccentric bush (23) and the eccentric shaft (15), wherein in the eccentric shaft (15) a driver (28) which is axially adjustable, preferably electrically and/or hydraulically and/or mechanically adjustable, is supported in a rotationally fixed manner, the driver (28) engaging into a thread-like guide path (31) of the eccentric bush (23) which is rotatably supported on the eccentric shaft (15), or
B. the adjusting mechanism (24) is arranged between the rotatingly drivable eccentric shaft (15) in the screed (3) and an eccentric bush (23) which is arranged on the eccentric shaft (15) in a rotationally fixed manner and is displaceable in a direction transverse to the axis of the eccentric shaft (15) and is rotatable in a connecting rod (21) driving the tamper bar (14), in such a manner that the stroke (H) is adjustable by a transverse displacement of the eccentric bush (23) relative to the eccentric shaft (15), or
C. the adjusting mechanism (24) is arranged between a bearing block (16') supporting the rotatingly driven eccentric shaft (15) and an adjusting lever (50) which is articulated to a connecting rod (21) driving the tamper bar (14) and is adjustable in the bearing block (16'), the adjusting lever (50) and the one push rod (48) drivable by the eccentric shaft (15) being coupled with the connecting rod (21) in a joint articulation axis (49), and wherein the bearing block (16') has a straight or arcuate guide path (52) which is engaged by an adjusting-lever pivot abutment (51) which is movable by means of the adjusting mechanism (24) along the guide path (52), and that the direction of extension of the guide path oriented in a direction transverse to the eccentric shaft (15) is at least approximately oriented towards the axis of the eccentric shaft (15).

2. The screed according to claim 1, **characterized in that** the control system (25) comprises at least one characteristic curve depending on paving parameters for automatically adjusting the stroke (H) in response to the paving parameters, and the control system (25) comprises a characteristic map depending on paving parameters for automatically adjusting the stroke (H) and the frequency (F) of the work cycles of the compaction unit in response to paving parameters.

3. The screed according to claim 1, **characterized in that** an axially electrically and/or hydraulically and/or mechanically, movable adjusting mechanism (33) is arranged in a rotationally fixed manner in the eccentric shaft (15), the adjusting mechanism (33) comprising a rotary type step switching mechanism (35, 36, 34, 37) cooperating with the eccentric bush (23) that is rotatably supported on the eccentric shaft (15).

4. The screed according to claim 1, **characterized in that** the eccentric shaft (15) and the eccentric bush (23) rotatably arranged on the eccentric shaft (32) have provided thereinbetween a clamping mechanism (39, 42) which couples the eccentric bush (23) in a force-fit and/or friction-fit and/or form-fit manner in a rotationally fixed way with the eccentric shaft (15) and that the clamping mechanism is temporarily movable into a release position by an axial release mechanism (41) which is supported in the screed (3), in which release position the coupling between the eccentric shaft (15) and the eccentric bush (23) is decoupled and the eccentric shaft (15) and the eccentric bush (23) are rotatable relative to each other.

5. The screed according to claim 1, **characterized in that** the eccentric shaft (15) and the transversely adjustable eccentric bush (23), which is coupled with the eccentric shaft (15) in a rotationally fixed manner, have provided thereinbetween guide blocks (44) which are adjustable in a direction transverse to the eccentric shaft (15) by means of at least one control rod (46, 46') which is guided in the eccentric shaft (15) in an axially shiftable manner and which are each equipped with an inclined guide surface (45, 47').

6. The screed according to claim 5, **characterized in that** the inclined guide surface (45 and 47', respectively) abuts in an axially movable manner on an inclined ramp (47, 47') either in the eccentric bush (23) or on the control rod (46, 46').

7. The screed according to claim 1, **characterized in that** the guide path (52) is arranged in relation to the axis of the eccentric shaft (15) and the articulation axis (49) on the connection rod (21) in such a manner that a lower dead center of the work cycle of the tamper bar (14) connected to the connecting rod (21) remains stationary independently of the adjustment of the pivot abutment (51) of the adjusting lever (50) along the guide path (52) in relation to a sole plate (18) mounted on a frame (17) of the screed (3) that is carrying the bearing block (16').

8. The screed according to claim 1, **characterized in that** a setting angle (α) and/or pavement thickness (S) respectively varying over the pave width of the screed (3) in transverse direction is/are sensed and at least the stroke (H) can be adapted individually over the pave width to the transverse variation of the setting angle (α) and/or the pavement thickness (S).

9. A road paver (1) comprising at least one screed (3) according to one of the previous claims mounted on traction bars (8), **characterized in that** said traction bars (8) being articulated to the road paver and the articulation points (9) thereof being vertically adjustable with leveling cylinders (10), wherein a computerized control system (25) is provided for automatically adjusting at least the stroke (H) of the tamper (14) in response to at least one paving parameter by means of control variables generated by the control system (25) and implemented by actuators, wherein the stroke (H) of the compaction unit (13) is automatically by means of the control unit (25) adjustable during the ongoing paving work in response to detected changes of at least the paving speed (V) and/or the pavement thickness (S), in such a manner that the precompaction in the pavement (6) is constant at least substantially independently of changes in the pavement thickness (S) and/or the paving speed (V).

10. The road paver according to claim 9, **characterized in that** sensors (29, 37, 30), preferably a plurality of sensors distributed in or transverse to the paving travel direction, are provided on the road paver (1) and/or the screed (3) and/or the bars (8) for sensing actual paving parameters, such as the setting angle (α) of the screed (3), and are coupled with the control system (25).

11. The road paver according to claim 9, **characterized in that** on the road paver (1) and/or the screed (3) an input and display section (27) is provided on the control system (25) or on a machine controller coupled with the control system (25) for additionally or alternatively setting control variables for at least the stroke (H) and/or the frequency (F), preferably also the setting angle (α).

## Revendications

1. Table de réglage (3) pour finisseur (1), avec une unité de compactage (13), pouvant être entraînée selon des phases de travail cycliques avec une course (H) sélectionnable et une fréquence (F) sélectionnable, munie d'un dameur (14) avec une barre de damage (14') permettant un pré-compactage d'un revêtement (6) mis en œuvre à partir d'un matériau d'ouvrage (5), dans laquelle le dameur (14) présente un arbre excentrique (15) permettant d'entraîner une bielle (21) et pouvant être entrainé en rotation par rapport à la bielle (21) entraînant la barre de damage (14') avec des phases de travail essentiellement verticales, dans laquelle
l'unité de compactage (13) présente un engrenage de réglage (24) permettant un réglage à distance de la course (H) de l'unité de compactage (13),
dans laquelle l'engrenage de réglage (24) peut être actionné de manière hydraulique et/ou électrique et/ou mécanique au cours de la mise en œuvre,
dans laquelle un système d'asservissement (25) automatique relié de manière fonctionnelle à l'engrenage de réglage (24) est prévu, au sein duquel des paramètres d'ouvrage tels que au moins la vitesse d'ouvrage (V) et/ou l'épaisseur de revêtement (S) et un degré souhaité de pré-compactage pouvant être généré par l'unité de compactage peuvent être saisis ou fournis par avance,
**caractérisée en ce que**
A. l'engrenage de réglage (24) est agencé entre l'arbre excentrique (15) pouvant être entraîné en rotation situé dans la table de réglage (3) et une douille excentrique (23) rotative sur l'arbre excentrique (15) dans une bielle (21) entraînant la barre de damage (14) avec des phases de travail essentiellement verticales (21), de telle manière que la course (H) de la barre de damage (14) peut être réglée grâce à un réglage de rotation relatif entre la douille excentrique (23) et l'arbre excentrique (15), dans laquelle un tenon d'entrainement (28), qui vient en prise dans une glissière (31) filetée de la douille excentrique (23) montée rotative sur l'arbre excentrique (15) et qui peut être réglé de manière axiale, de manière préférée qui peut être réglé de manière électrique et/ou hydraulique et/ou mécanique, est monté de manière solidaire en rotation, ou bien
B. l'engrenage de réglage (24) est agencé entre l'arbre excentrique (15) pouvant être entraîné en rotation situé dans la table de réglage (3) et une douille excentrique (23) agencée de manière solidaire en rotation sur l'arbre excentrique (15), pouvant être déplacée transversalement par rapport à l'axe de l'arbre excentrique (15), et rotative au sein d'une bielle (21) entraînant la barre de damage (14), de telle manière que la course (H) peut être réglée par rapport à l'arbre excentrique (15) grâce à un déplacement transversal de la douille excentrique (23), ou bien
C. l'engrenage de réglage (24) est agencé entre un support de palier (16'), supportant l'arbre excentrique (15), et un levier de réglage (50) relié de manière articulée à la bielle (21) et réglable au sein du support de palier (16'), dans laquelle le levier de réglage (50) et la tige de poussée (48) pouvant être entraînée par l'arbre excentrique (15) sont couplés à la bielle (21) avec un axe d'articulation (49) commun, et **en ce que** le support de palier (16') présente une glissière (52) droite ou incurvée au sein de laquelle vient en prise une culée pivotante de levier de réglage (51) qui peut être déplacée le long de la glissière (52) au moyen de l'engrenage de réglage (24), et **en ce que** le sens de déplacement de la glissière orientée transversalement par rapport à l'arbre excentrique (15) pointe au moins approximativement vers l'axe de l'arbre excentrique (15).

2. Table de réglage selon la revendication 1, **caractérisée en ce que** le système d'asservissement (25) présente au moins une courbe caractéristique dépendante des paramètres d'ouvrage et destinée au réglage automatique de la course (H) en fonction des paramètres d'ouvrage et **en ce que** le système d'asservissement (25) présente un diagramme caractéristique dépendant des paramètres d'ouvrage destiné au réglage automatique de la course (H) et de la fréquence (F) des phases de travail de l'unité de compactage en fonction des paramètres d'ouvrage.

3. Table de réglage selon la revendication 1, **caractérisée en ce qu'**un mécanisme de réglage (33), mobile axialement de manière électrique et/ou hydraulique et/ou mécanique et présentant un mécanisme pas à pas rotatif (35, 36, 34, 37) collaborant avec la douille excentrique (23) montée de manière à pouvoir être entrainée en rotation sur l'arbre excentrique (15), est agencé solidaire en rotation dans l'arbre excentrique (15).

4. Table de réglage selon la revendication 1, **caractérisée en ce qu'**un mécanisme de serrage (39, 42) couplant la douille excentrique (23) de manière solidaire en rotation à l'arbre excentrique (15) par complémentarité de force et/ou de friction et/ou de forme est prévu entre l'arbre excentrique (15) et la douille excentrique (23) agencée rotative sur l'arbre excentrique (15), et **en ce que** le mécanisme de serrage peut être amené temporairement, grâce à un mécanisme de libération axiale (41) supporté dans la table de réglage (3), dans une position de libération dans laquelle le couplage entre l'arbre excentrique (15) et la douille excentrique (23) est annulé et l'arbre excentrique (15) et la douille excentrique (23) peuvent être entrainés en rotation l'un par rapport à l'autre.

5. Table de réglage selon la revendication 1, **caractérisée en ce que** des sabots de guidage (44) réglables transversalement par rapport à l'arbre excentrique (15) au moyen d'au moins une tige de commande (46, 46') guidée de manière axialement déplaçable dans l'arbre excentrique (15) et munis respectivement d'une surface de guidage inclinée (45, 47') sont prévus entre l'arbre excentrique (15) et la douille excentrique (23) réglable transversalement et couplée de manière solidaire en rotation à l'arbre excentrique (15).

6. Table de réglage selon la revendication 5, **caractérisée en ce que** la surface de guidage inclinée (45 ou 47') est accolée de manière axialement déplaçable à une rampe inclinée (47, 47') soit au sein de la douille excentrique (23) soit au niveau de la tige de commande (46, 46').

7. Table de réglage selon la revendication 1, **caractérisée en ce que** la glissière (52) est agencée au niveau de la bielle (21) par rapport à l'axe de l'arbre excentrique (15) et à l'axe d'articulation (49) de telle manière qu'un point mort bas de la phase de travail de la barre de damage (14) reliée à la bielle (21) est fixe indépendamment du réglage de la culée pivotante (51) du levier de réglage (50) le long de la glissière (52), en lien avec une plaque de lissage (18) montée au niveau d'un cadre (17'), supportant le support de palier (16'), de la table de réglage (3).

8. Table de réglage selon la revendication 1, **caractérisée en ce qu'**un angle d'incidence (a) en cours de variation sur la largeur d'ouvrage de la table de réglage (3) et/ou une épaisseur de revêtement (S) en cours de variation peut être détecté(e) et au moins la course (H) peut être adaptée de manière individuelle, sur la largeur d'ouvrage, à la variation de l'angle d'incidence (a) et/ou de l'épaisseur de revêtement (S).

9. Finisseur (1), avec au moins une table de réglage (3) montée au niveau de timons (8), selon l'une quelconque des revendications précédentes, **caractérisé en ce que** les timons (8) sont articulés au niveau du finisseur et leurs points d'articulation (9) peuvent être réglés en hauteur avec des vérins de nivellement (10), dans lequel un système d'asservissement (25) informatisé, destiné à régler de manière automatique au moins la course (H) du dameur (14) en fonction d'au moins un paramètre d'ouvrage au moyen de valeurs de réglage générées par le système d'asservissement (25) et converties par des organes de réglages, est prévu et dans lequel la course (H) du dameur (14) peut être réglée de manière automatique en cours d'ouvrage par l'intermédiaire du système d'asservissement (25) en fonction de modifications détectées d'une épaisseur de revêtement (S) du revêtement (6) et/ou d'une vitesse d'ouvrage (V) du finisseur (1), de sorte que le pré-compactage reste essentiellement constant indépendamment de l'épaisseur de revêtement (S) et/ou de la vitesse d'ouvrage (V) qui se modifie(nt) en cours d'ouvrage.

10. Finisseur selon la revendication 9, **caractérisé en ce que** des capteurs (29, 37, 30), de manière préférée plusieurs capteurs répartis dans le sens de progression d'ouvrage ou transversalement par rapport à celui-ci, sont prévus au niveau du finisseur (1) et/ou de la table de réglage (3) et/ou des timons (8) afin de détecter des paramètres d'ouvrage réels tels que l'angle d'incidence (a) de la table de réglage (3) et sont connectés au système d'asservissement (25).

11. Finisseur selon la revendication 9, **caractérisé en ce qu'**une section d'entrée et d'affichage (27) destinée à régler de manière supplémentaire ou alternative des valeurs de réglage pour au moins la course (H) et/ou la fréquence (F), de manière préférée également l'angle d'incidence (a), et située au niveau du système d'asservissement (25) ou d'une commande de machine connectée au système d'asservissement (25) est prévue au niveau du finisseur (1) et/ou de la table de réglage (3).
